# EUROPÄISCHE PATENTSCHRIFT

(11) **EP 2 300 686 B1**
(45) Veröffentlichungstag und Bekanntmachung des Hinweises auf die Patenterteilung: **07.08.2013**
(21) Anmeldenummer: 09765688.8
(22) Anmeldetag: 13.05.2009
(51) Int. Cl.: F01D 9/04, F01D 25/24

(54) **GASTURBINE MIT EINER LEITSCHAUFEL**
GAS TURBINE COMPRISING A GUIDE VANE
TURBINE À GAZ POURVUE D'UNE AUBE DIRECTRICE

(30) Priorität: 26.05.2008 CH 790082008
(43) Veröffentlichungstag der Anmeldung: 30.03.2011
(73) Patentinhaber: Alstom Technology Ltd, 5400 Baden (CH)
(72) Erfinder: DÜCKERSHOFF, Roland, 56203 Höhr-Grenzhausen (DE); STEIGER, Ulrich, CH-5405 Baden-Dättwil (CH); RATHMANN, Ulrich, CH-5400 Baden (CH)
(86) Internationale Anmeldenummer: PCT/EP2009/055768
(87) Internationale Veröffentlichungsnummer: WO 2009/153108

(56) Entgegenhaltungen:
- EP-A- 1 798 380
- DE-A1- 2 065 334
- DE-A1- 10 306 915
- US-B1- 6 227 798
- US-B1- 6 431 820

## Beschreibung

### Technisches Gebiet

Die vorliegende Erfindung bezieht sich auf das Gebiet der Gasturbinentechnik. Sie betrifft eine Gasturbine mit einer Leitschaufel gemäss dem Oberbegriff des Anspruchs 1.

### Stand der Technik

Gasturbinen mit sequentieller Verbrennung sind bekannt und haben sich im industriellen Betrieb bewährt.
Eine solche Gasturbine, welche in Fachkreisen als GT24/26 bekannt geworden ist, geht beispielsweise aus einem Aufsatz von Joos, F. et al., "Field Experience of the Sequential Combustion System for the ABB GT24/GT26 Gasturbine Family", IGTI/ASME 98-GT-220, 1998 Stockholm. Die dortige Fig. 1 zeigt den grundsätzlichen Aufbau einer solchen Gasturbine, wobei die dortige Fig. 1 in der vorliegenden Anmeldung als Fig. 1 wiedergegeben ist. Des Weiteren geht eine solche Gasturbine aus EP-B1-0 620 362 hervor.

Fig. 1 zeigt eine Gasturbine 10 mit sequentieller Verbrennung, bei der entlang einer Achse 19 ein Verdichter 11, eine erste Brennkammer 14, eine Hochdruckturbine (HDT) 15, eine zweite Brennkammer 17 und eine Niederdruckturbine (NDT) 18 angeordnet sind. Der Verdichter 11 und die beiden Turbinen 15, 18 sind Teil eines Rotors, der um die Achse 19 dreht. Der Verdichter 11 saugt Luft an und verdichtet sie. Die verdichtete Luft strömt in ein Plenum ein, und von dort in Vormischbrenner, wo diese Luft mit mindestens einem Brennstoff, mindestens über die Brennstoffzufuhr 12 herangeführten Brennstoff vermischt wird. Solche Vormischbrenner gehen grundsätzlich aus EP-A1-0 321 809 oder EP-A2-0 704 657 hervor.
Die verdichtete Luft strömt in die Vormischbrenner, wo die Vermischung, wie oben ausgeführt, mit mindestens einem Brennstoff stattfindet. Dieses Brennstoff/LuftGemisch strömt dann in die erste Brennkammer 14 ein, in welche dieses Gemisch unter Bildung einer stabilen Flammenfront zur Verbrennung gelangt. Das so bereit gestellte Heissgas wird in der anschliessenden Hochdruckturbine 15 unter Arbeitsleistung teilweise entspannt und strömt sodann in die zweite Brennkammer 17 ein, wo eine weitere Brennstoffzufuhr 16 stattfindet. Durch die hohen Temperaturen, welche das in der Hochdruckturbine 15 teilentspannte Heissgas immer noch aufweist, findet in der zweiten Brennkammer 17 eine Verbrennung statt, welche auf Selbstzündung beruht. Das in der zweiten Brennkammer 17 nacherhitzte Heissgas wird dann in einer mehrstufigen Niederdruckturbine 18 entspannt.

Die Niederdruckturbine 18 umfasst in Strömungsrichtung hintereinander angeordnet mehrere Reihen von Lauf- und Leitschaufeln, die alternierend angeordnet sind. Beispielsweise die Leitschaufeln der in Strömungsrichtung dritten Leitschaufelreihe sind in Fig. 1 mit dem Bezugszeichen 20' versehen.

Bei den hohen Heissgastemperaturen von Gasturbinen der letzten Generation ist es notwendig, die Leit- und Laufschaufeln der Turbine zu kühlen. Dazu wird ein gasförmiges Kühlmedium (z.B. verdichtete Luft vom Verdichter der Gasturbine oder Dampf, wenn die Gasturbine Teil eines Kombikraftwerks ist) durch in der Schaufel angeordnete (häufig in Serpentinen verlaufende) Kühlkanäle geschickt und/oder an verschiedenen Stellen der Schaufel durch entsprechende Öffnungen (Bohrungen, Schlitze) nach aussen abgegeben, um insbesondere auf der Aussenseite der Schaufel einen kühlenden Film auszubilden (Filmkühlung). Ein Beispiel für eine derartige gekühlte Schaufel ist in der Druckschrift US-A-5,813,835 beschrieben und dargestellt.

Besonders wichtig ist auch die Kühlung der Plattformen, insbesondere der Deckplatten. Aus der Druckschrift DE-A1-10 2005 013 795 ist beispielsweise eine Kühlung der Deckplatte einer Gasturbinen-Leitschaufel bekannt, bei der spezielle Kühlbohrungen und Prallkühltechniken eingesetzt werden. Derartige Kühlvorrichtungen und -techniken erfordern allerdings einen vergleichsweise hohen Herstellungs- und Montageaufwand.

Dokument US-6 227 798-B1 zeigt eine Leitschaufel einer Gasturbine gemäß des Oberbegriffs des unabhängigen Anspruchs 1.

### Darstellung der Erfindung

Hier will die Erfindung Abhilfe schaffen. Es ist daher Aufgabe der Erfindung, bei er Gasturbinen-Leitschaufel eine wirkungsvolle Kühlung der Deckplatte mit wesentlich einfacheren Mitteln zu erreichen und sicher zu stellen.

Die Aufgabe wird durch eine Gesamtheit der Merkmale des Anspruchs 1 gelöst. Vorteilhafte Ausgestaltungen der erfindungsgemässen Lösung sind in den abhängigen Ansprüchen definiert.

Wesentlich für die Erfindung ist, dass erste Mittel zur Steuerung des Kühlmediumdrucks in dem ersten Plenum oberhalb der Deckplatte der Leitschaufel vorgesehen sind, und dass zweite Mittel vorhanden sind, welche eine Kühlung der Deckplatte durch gezielt aus dem ersten Plenum entweichendes Kühlmedium bewirken. Hierdurch kann gezielt entweichendes Leckage-Kühlmedium zur Kühlung der Deckplatte herangezogen werden, bevor es in den Heissgaskanal abströmt.

Gemäss einer Ausgestaltung der Erfindung sind die ersten Mittel im Bereich des ersten Plenums angeordnet, wobei die ersten Mittel ein Drosselelement umfassen, welches den Strom des Kühlmediums durch den Einlass in der Deckplatte drosselt, und das Drosselelement als Platte ausgebildet ist, welche den Einlass bis auf eine oder mehrere in der Platte vorgesehene, vorzugsweise kreisrunde, Drosselöffnungen abdeckt.

Eine andere Ausgestaltung zeichnet sich dadurch aus, dass der Zugang zum ersten Plenum als Drosselöffnung ausgebildet ist. Durch die Drosselvorrichtungen kann der Druck im ersten Plenum und die Leckage des Kühlmediums aus dem Plenum eingestellt werden.

Vorzugsweise sind auf der Oberseite der Deckplatte voneinander beabstandet zwei nach aussen abstehende, vorzugsweise hakenförmige, Befestigungselemente zum Befestigen der Leitschaufel an dem Schaufelträger angeformt, wobei das erste Plenum zwischen den beiden Befestigungselementen ausgebildet ist.

Insbesondere umfassen die zweiten Mittel ein zweites Plenum, welches auf der dem ersten Plenum abgewandten Seite des einen Befestigungselements angeordnet ist, wobei das zweite Plenum aus dem ersten Plenum mit von dort entweichendem Kühlmedium versorgt wird, und das zweite Plenum über Drosselmittel mit dem Heissgaskanal in Verbindung steht.

Weiterhin sind die zwischen benachbarten Leitschaufeln einer Leitschaufelreihe bestehenden Spalte durch Dichtungsstreifen gegen den Heissgaskanal abgedichtet, die in entsprechende Dichtungsnuten in den Seitenflächen der Deckplatten der Leitschaufeln eingeschoben sind, wobei die Dichtungsstreifen im Bereich des zweiten Plenums als Drosselmittel ausgebildet sind und im Bereich des zweiten Plenums zur Erzielung einer Drosselwirkung kürzer und/oder wesentlich dünner als die zugehörigen Dichtungsnuten ausgebildet sind.

Eine weitere Ausgestaltung der Erfindung ist dadurch gekennzeichnet, dass das zweite Plenum teilweise von einem in Strömungsrichtung des Heissgasstromes an die Deckplatte der Leitschaufel angrenzenden Wärmestausegment begrenzt wird, und dass zwischen dem Wärmestausegment und der Deckplatte zum Heissgaskanal hin ein Stufenspalt angeordnet ist, über welchen das zweite Plenum mit dem Heissgaskanal in Verbindung steht.

### Kurze Erläuterung der Figuren

Die Erfindung soll nachfolgend anhand von Ausführungsbeispielen im Zusammenhang mit der Zeichnung näher erläutert werden. Alle für das unmittelbare Verständnis der Erfindung nicht wesentlichen Elemente sind weggelassen worden. Gleiche Elemente sind in den verschiedenen Figuren mit den gleichen Bezugszeichen versehen. Die Strömungsrichtung der Medien ist mit Pfeilen angegeben. Es zeigen
- Fig. 1: den prinzipiellen Aufbau einer Gasturbine mit sequentieller Verbrennung nach dem Stand der Technik,
- Fig. 2: in einer perspektivischen Seitenansicht eine Leitschaufel für eine bevorzugtes Ausführungsbeispiel der Erfindung,
- Fig. 3: in der Draufsicht von oben die Deckplatte der Leitschaufel aus Fig. 2 mit dem am Ausgang des ersten Plenums angeordneten Drosselelement,
- Fig. 4: den Schnitt in der Ebene IV-IV in Fig. 3 durch das Drosselelement,
- Fig. 5: den Schnitt durch das Drosselelement im Einklang mit Fig. 4, wobei das Drosselelement mehrere Drosselöffnungen aufweist,
- Fig. 6: in einer Seitenansicht die Befestigung der Leitschaufel aus Fig. 2 in der Gasturbine,
- Fig. 7: die Ausbildung des Stufenspaltes zwischen zweitem Plenum und Heissgaskanal gemäss einem Ausführungsbeispiel der Erfindung und
- Fig. 8: die als Drosselmittel ausgebildete Streifendichtung zwischen benachbarten Deckplatten gemäss einem anderen Ausführungsbeispiel der Erfindung.

### Wege zur Ausführung der Erfindung

Aus Fig. 2 ist in einer perspektivischen seitlichen Ansicht eine Leitschaufel ersichtlich, welche beispielsweise in der Niederdruckturbine einer Gasturbine mit sequentieller Verbrennung nach Fig. 1 zum Einsatz gelangen kann, und sich zur Verwirklichung der Erfindung eignet.
Der Einsatz des erfindungsgemässen Gegenstandes ist aber weder auf die genannte Gasturbinenart noch auf eine spezielle Leit- oder Laufschaufel beschränkt.
Die Leitschaufel 20 umfasst ein im Raum stark gekrümmtes Schaufelblatt 22, dass sich in Längsrichtung (in radialer Richtung der Gasturbine) zwischen Schaufelkopf 23 und einer Deckplatte 21 erstreckt und in Richtung des Heissgasstromes 30 von einer Vorderkante 27 bis zu einer Hinterkante 28 reicht. Zwischen den beiden Kanten 27 und 28 ist das Schaufelblatt 22 nach aussen durch eine Saugseite 29 und eine (gegenüberliegende) Druckseite (in Fig. 2 nicht zu sehen) begrenzt.

Die Leitschaufel 20 ist mittels der auf der Oberseite der Deckplatte 21 ausgebildeten hakenförmigen Befestigungselemente 24 und 25 am Schaufelträger (38 in Fig. 5) befestigt, während sie mit Schaufelkopf 23 dichtend am Rotor anliegt. Der Raum zwischen den Befestigungselementen 24 und 25 bildet im eingebauten Zustand der Leitschaufel (Fig. 5) ein erstes Plenum (41) für die Kühlluft aus, während eine ausgeprägte Hohlkehle 31 auf der anderen Seite des Befestigungselementes 25 im eingebauten Zustand der Leitschaufel (Fig. 5) als zweites Plenum (42) zur Verfügung steht. In den Seitenflächen der Deckplatte 21 sind Dichtungsnuten angeordnet, die Streifendichtungen zur Abdichtung der Spalte zwischen benachbarten Leitschaufeln eines Schaufelkranzes aufnehmen. Ein in der Deckplatte 21 vom Giessprozess herrührender Kernausgang 32 ist bündig und damit strömungsgünstig durch einen nicht näher gezeigten Verschlussstopfen verschlossen.

Im Inneren des Schaufelblattes 22 sind (in den Figuren nicht gezeigte) Kühleinrichtungen (Kühlkanäle, Kühlrippen, Prallkühlelemente etc.) vorgesehen, die gemäss Fig. 4 über einen Einlass 36 in der Deckplatte 21 mit Kühlmedium (Kühlluft) versorgt werden. Das in die Schaufel einströmende Kühlmedium stammt aus dem ersten Plenum 41 oberhalb der Deckplatte (Fig. 6), in welches es durch eine Drosselöffnung 43 im Schaufelträger 38 gelangt ist.

Wie aus Fig. 3 und 4 ersichtlich ist, ist der vergleichsweise grosse Querschnitt des Einlasses 36 durch ein bündig eingesetztes, plattenförmiges Drosselelement 34 verschlossen, das eine (Siehe Fig. 4, Pos. 35) oder mehrere Drosselöffnungen kleineren Durchmessers frei lässt (Siehe Fig. 5, Pos. 35a). Durch Abstimmung der beiden freien Querschnitte der Drosselöffnungen 35 resp. 35a und 43 aufeinander wird der Druck des Kühlmediums 51 im ersten Plenum wirkungsvoll gesteuert und eingestellt. Gleichzeitig bewirkt der eingestellte Druck eine gezielte (gesteuerte) Leckage des Kühlmediums 51 c aus dem ersten Plenum 41 in das benachbarte zweite Plenum 42 und zum die Wand des Heissgaskanals 44 bildenden Teil der Deckplatte 21. Hierdurch kann die Deckplatte 21 ohne weitere konstruktive Massnahmen auf einfache, sichere und leicht einstellbare Weise mit Leckage-Kühlmedium 51 a-51 d aus der Kühlung des Schaufelblattes gekühlt werden (geschwungene Pfeile in Fig. 6).

Der Einsatz des in das zweite Plenum 42 eingeströmten Kühlmediums für die Kühlung der Deckplatte 21 wird vorzugsweise durch zwei Massnahmen beeinflusst, die deutlicher in Fig. 7 und 8 zu erkennen sind: Zum einen wird in die Dichtungsnut 26 unterhalb des zweiten Plenums 42 ein spezieller Dichtungsstreifen 46 eingesetzt, der zur Erzielung einer Drosselwirkung kürzer und/oder wesentlich dünner als die zugehörige Dichtungsnut 26 ausgebildet ist (Fig. 8). Hierdurch kann gezielt Kühlmedium aus dem zweiten Plenum 42 durch den drosselnd abgedichteten Spalt zwischen benachbarten Deckplatten 21 in den Heissgaskanal entweichen und die Deckplatten kühlen. Ist der Dichtungsstreifen besondern dünn, können verteilt im Basisabschnitt 48 des mit einem zusätzlichen Winkelabschnitt 47 versehenen Streifens Sicken 49, 50 vorgesehen werden, um die Lage des Dichtungsstreifens 46 in der Dichtungsnut 26 zu fixieren (Fig. 8).

Zum anderen ist zwischen einem an die Deckplatte 21 der Leitschaufel 20 angrenzenden Wärmestausegment 39, das einer Laufschaufel 40 gegenüberliegt und teilweise das zweite Plenum 42 begrenzt, und der Deckplatte 21 zum Heissgaskanal 44 hin ein Stufenspalt 45 angeordnet, über welchen das zweite Plenum 42 mit dem Heissgaskanal 44 auf gezielte Weise in Verbindung steht. Die Geometrie des Stufenspaltes 45 ist dabei durch zwei Spaltbreiten s1 und s2 und einen Abstand x charakterisiert (Fig. 7), wobei s1 vorzugsweise im Bereich zwischen 0,1 und 2 mm liegt, s2 zwischen s1 und 0,1 bis 1 mm liegt, und x im Bereich zwischen 0,2 mm und 7 mm liegt.

### Bezugszeichenliste

- 10: Gasturbine
- 11: Verdichter
- 12,16: Brennstoffzufuhr
- 13: EV-Brenner
- 14,17: Brennkammer
- 15: Hochdruckturbine
- 18: Niederdruckturbine
- 19: Achse
- 20,20': Leitschaufel
- 21: Deckplatte
- 22: Schaufelblatt
- 23: Schaufelkopf
- 24,25: Befestigungselement (hakenförmig)
- 26: Dichtungsnut
- 27: Vorderkante
- 28: Hinterkante
- 29: Saugseite
- 30: Heissgasstrom
- 31: Hohlkehle
- 32: Kernausgang
- 34: Drosselelement
- 35, 35a, 43: Drosselöffnungen
- 36: Einlass
- 37: Anschlussfläche
- 38: Schaufelträger (Gehäuse)
- 39: Wärmestausegment
- 40: Laufschaufel
- 41,42: Plenum
- 44: Heissgaskanal
- 45: Stufenspalt
- 46: Dichtungsstreifen (L-förmig)
- 47: Winkelabschnitt
- 48: Basisabschnitt
- 49,50: Sicke
- 51, 51a-51d: Kühlmedium
- s1,s2: Spaltbreite
- x: Abstand

## Patentansprüche

1. Gasturbine (10) mit einer Leitschaufel (20), welche Leitschaufel (20) an einem Schaufelträger (38) befestigt ist und ein sich in radialer Richtung von einer Deckplatte (21) aus nach innen in einen Heissgaskanal (44) erstreckendes Schaufelblatt (22) umfasst, wobei durch das Innere der Leitschaufel (20) ein Kühlmedium (51)strömt, welches Kühlmedium durch einen Zugang (43) im Schaufelträger (38) in ein oberhalb der Deckplatte (21) angeordnetes erstes Plenum (41) und von dort über einen in der Deckplatte (21) vorgesehenen Einlass (36) in das Innere der Leitschaufel (20) einströmt, wobei erste Mittel (34, 35; 35a, 43) zur Steuerung des Kühlmediumdrucks in dem ersten Plenum (41) vorhanden sind, und dass zweite Mittel (42, 45, 46) vorhanden sind, welche eine Kühlung der Deckplatte (21) durch gezielt aus dem ersten Plenum (41) entweichendes Kühlmedium bewirken, **dadurch gekennzeichnet, dass** die ersten Mittel (34, 35; 35a, 43) im Bereich des ersten Plenums (41) angeordnet sind, und dass die ersten Mittel ein Drosselelement (34) umfassen, welches den Strom des Kühlmediums durch den Einlass (36) in der Deckplatte (21) drosselt.

2. Gasturbine nach Anspruch 1, **dadurch gekennzeichnet, dass** das Drosselelement (34) als Platte ausgebildet ist, welche den Einlass (36) bis auf mindestens eine in der Platte vorgesehene, vorzugsweise kreisrunde Drosselöffnung (35, 35a) abdeckt.

3. Gasturbine nach einem der Ansprüche 1 bis 2, **dadurch gekennzeichnet, dass** der Zugang zum ersten Plenum (41) als mindestens eine Drosselöffnung (43) ausgebildet ist.

4. Gasturbine nach einem der Ansprüche 1 bis 3, **dadurch gekennzeichnet, dass** auf der Oberseite der Deckplatte (21) voneinander beabstandet nach aussen abstehende, vorzugsweise hakenförmige, Befestigungselemente (24, 25) zum Befestigen der Leitschaufel (20) an dem Schaufelträger (38) angeformt sind, und dass das erste Plenum (41) zwischen den beiden Befestigungselementen (24, 25) ausgebildet ist.

5. Gasturbine nach Anspruch 4, **dadurch gekennzeichnet, dass** die zweiten Mittel ein zweites Plenum (42) umfassen, welches auf der dem ersten Plenum (41) abgewandten Seite des einen Befestigungselements (25) angeordnet ist, dass das zweite Plenum (42) aus dem ersten Plenum (41) mit von dort entweichendem Kühlmedium versorgt wird, und dass das zweite Plenum (42) über Drosselmittel (45, 46) mit dem Heissgaskanal (44) in Verbindung steht.

6. Gasturbine nach Anspruch 5, **dadurch gekennzeichnet, dass** die zwischen benachbarten Leitschaufeln (20) einer Leitschaufelreihe bestehenden Spalte durch Dichtungsstreifen (46) gegen den Heissgaskanal (44) abgedichtet sind, die in entsprechende Dichtungsnuten (26) in den Seitenflächen der Deckplatten (21) der Leitschaufeln (20) eingeschoben sind, und dass die Dichtungsstreifen (46) im Bereich des zweiten Plenums (42) als Drosselmittel ausgebildet sind.

7. Gasturbine nach Anspruch 6, **dadurch gekennzeichnet, dass** die Dichtungsstreifen (46) im Bereich des zweiten Plenums (42) zur Erzielung einer Drosselwirkung kürzer und/oder wesentlich dünner als die zugehörigen Dichtungsnuten (26) ausgebildet sind.

8. Gasturbine nach Anspruch 6 oder 7, **dadurch gekennzeichnet, dass** das zweite Plenum (42) teilweise von einem in Strömungsrichtung des Heissgasstromes (30) an das die Deckplatte (21) der Leitschaufel (20) angrenzende Wärmestausegment (39) begrenzt wird, und dass zwischen dem Wärmestausegment (39) und der Deckplatte (21) zum Heissgaskanal (44) hin ein Stufenspalt (45) angeordnet ist, über welchen das zweite Plenum (42) mit dem Heissgaskanal (44) in Verbindung steht.

## Claims

1. Gas turbine (10) with a stator blade (20), which stator blade (20) is fastened on a blade carrier (38) and comprises a blade airfoil (22) which extends inwards in the radial direction from an outer platform (21) into a hot gas passage (44), wherein a cooling medium (51) flows through the interior of the stator blade (20), which cooling medium, through an access (43) in the blade carrier (38), flows into a first plenum (41) which is arranged above the outer platform (21), and from there, via an inlet (36) which is provided in the outer platform (21), flows into the interior of the stator blade (20), wherein provision is made for first means (34, 35; 35a, 43) for controlling the cooling-medium pressure in the first plenum (41), and in that provision is made for second means (42, 45, 46) which effect cooling of the outer platform (21) by means of cooling medium which escapes in a directed manner from the first plenum (41), **characterized in that** the first means (34, 35; 35a, 43) are arranged in the region of the first plenum (41), and **in that** the first means comprise a throttling element (34) which throttles the flow of cooling medium through the inlet (36) in the outer platform (21).

2. Gas turbine according to Claim 1, **characterized in that** the throttling element (34) is formed as a plate which covers the inlet (36) except for at least one, preferably circular, throttling opening (35, 35a) which is provided in the plate.

3. Gas turbine according to one of Claims 1 to 2, **characterized in that** the access to the first plenum (41) is formed as at least one throttling opening (43).

4. Gas turbine according to one of Claims 1 to 3, **characterized in that** outwardly projecting, preferably hook-like fastening elements (24, 25), for fastening the stator blade (20) on the blade carrier (38), are formed on the upper side of the outer platform (21) at a distance from each other, and **in that** the first plenum (41) is formed between the two fastening elements (24, 25).

5. Gas turbine according to Claim 4, **characterized in that** the second means comprise a second plenum (42) which is arranged on the side of the one fastening element (25) facing away from the first plenum (41), **in that** the second plenum (42) is supplied from the first plenum (41) with cooling medium which escapes from there, and **in that** the second plenum (42) is in communication with the hot gas passage (44) via throttling means (45, 46).

6. Gas turbine according to Claim 5, **characterized in that** the gaps which exist between adjacent stator blades (20) of a stator blade row are sealed against the hot gas passage (44) by means of sealing strips (46) which are inserted in corresponding sealing grooves (26) in the lateral surfaces of the outer platforms (21) of the stator blades (20), and **in that** the sealing strips (46) are formed as throttling means in the region of the second plenum (42).

7. Gas turbine according to Claim 6, **characterized in that** the sealing strips (46) in the region of the second plenum (42) are formed shorter and/or considerably thinner than the associated sealing grooves (26) for achieving a throttling effect.

8. Gas turbine according to Claim 6 or 7, **characterized in that** the second plenum (42) is partially delimited by a heat shield segment (39) which is adjacent to the outer platform (21) of the stator blade (20) in the flow direction of the hot gas flow (30), and **in that** a stepped gap (45), via which the second plenum (42) is in communication with the hot gas passage (44), is arranged between the heat shield segment (39) and the outer platform (21) towards the hot gas passage (44).

## Revendications

1. Turbine à gaz (10) comprenant une aube directrice (20), laquelle aube directrice (20) est fixée sur un support d'aube (38) et comprend une pale d'aube (22) s'étendant dans la direction radiale depuis une plaque de recouvrement (21) vers l'intérieur dans un canal de gaz chaud (44), un fluide de refroidissement (51) s'écoulant à travers l'intérieur de l'aube directrice (20), lequel fluide de refroidissement s'écoule à travers un accès (43) dans le support d'aube (38) dans une première chambre (41) disposée au-dessus de la plaque de recouvrement (21) et de là par le biais d'une entrée (36) prévue dans la plaque de recouvrement (21) à l'intérieur de l'aube directrice (20), des premiers moyens (34, 35 ; 35a, 43) étant prévus pour la commande de la pression de fluide de refroidissement dans la première chambre (41), et des deuxièmes moyens (42, 45, 46) étant prévus, lesquels provoquent un refroidissement de la plaque de recouvrement (21) par le fluide de refroidissement s'échappant de manière ciblée hors de la première chambre (41), **caractérisée en ce que** les premiers moyens (34, 35 ; 35a, 43) sont disposés dans la région de la première chambre (41), et **en ce que** les premiers moyens comprennent un élément d'étranglement (34) qui étrangle le courant du fluide de refroidissement à travers l'entrée (36) dans la plaque de recouvrement (21).

2. Turbine à gaz selon la revendication 1, **caractérisée en ce que** l'élément d'étranglement (34) est réalisé sous forme de plaque, qui recouvre l'entrée (36) à l'exception d'au moins une ouverture d'étranglement (35, 35a) prévue dans la plaque, de préférence de forme ronde circulaire.

3. Turbine à gaz selon l'une quelconque des revendications 1 à 2, **caractérisée en ce que** l'accès à la première chambre (41) est réalisé sous forme d'au moins une ouverture d'étranglement (43).

4. Turbine à gaz selon l'une quelconque des revendications 1 à 3, **caractérisée en ce que** des éléments de fixation (24, 25) pour la fixation de l'aube directrice (20) sur le support d'aube (38), faisant saillie vers l'extérieur à distance les uns des autres et de préférence en forme de crochets, sont façonnés sur le côté supérieur de la plaque de recouvrement (21), et **en ce que** la première chambre (41) est réalisée entre les deux éléments de fixation (24, 25).

5. Turbine à gaz selon la revendication 4, **caractérisée en ce que** les deuxièmes moyens comprennent une deuxième chambre (42) qui est disposée du côté d'un élément de fixation (25) opposé à la première chambre (41), **en ce que** la deuxième chambre (42) est alimentée à partir de la première chambre (41) avec du fluide de refroidissement s'échappant de celle-ci, et **en ce que** la deuxième chambre (42) est en liaison avec le canal de gaz chaud (44) par le biais de moyens d'étranglement (45, 46).

6. Turbine à gaz selon la revendication 5, **caractérisée en ce que** les interstices existant entre des aubes directrices adjacentes (20) d'une rangée d'aubes directrices sont étanchéifiés par des bandes d'étanchéité (46) vis-à-vis du canal de gaz chaud (44), lesquelles bandes d'étanchéité sont insérées dans des rainures d'étanchéité correspondantes (26) dans les surfaces latérales des plaques de recouvrement (21) des aubes directrices (20) et **en ce que** les bandes d'étanchéité (46) dans la région de la deuxième chambre (42) sont réalisées sous forme de moyen d'étranglement.

7. Turbine à gaz selon la revendication 6, **caractérisée en ce que** les bandes d'étanchéité (46) dans la région de la deuxième chambre (42) sont réalisées plus courtes et/ou essentiellement plus minces que les rainures d'étanchéité associées (26) pour obtenir un effet d'étranglement.

8. Turbine à gaz selon la revendication 6 ou 7, **caractérisée en ce que** la deuxième chambre (42) est limitée en partie par un segment accumulateur de chaleur (39) adjacent à la plaque de recouvrement (21) de l'aube directrice (20) dans la direction d'écoulement du flux de gaz chaud (30), et **en ce qu'**un interstice étagé (45) est disposé entre le segment accumulateur de chaleur (39) et la plaque de recouvrement (21) vers le canal de gaz chaud (44), par le biais duquel la deuxième chambre (42) est en liaison avec le canal de gaz chaud (44).
